# EUROPÄISCHE PATENTSCHRIFT

(11) **EP 1 123 731 B1**
(45) Veröffentlichungstag und Bekanntmachung des Hinweises auf die Patenterteilung: **06.07.2005**
(21) Anmeldenummer: 01103111.9
(22) Anmeldetag: 09.02.2001
(51) Int. Cl.: B01F 7/24, B01F 15/00, B01F 7/18, B01F 13/10

(54) **Rührvorrichtung**
Mixing apparatus
Dispositif mélangeur

(30) Priorität: 11.02.2000 DE 10006253
(43) Veröffentlichungstag der Anmeldung: 16.08.2001
(73) Patentinhaber: EKATO Rühr- und Mischtechnik GmbH, D-79650 Schopfheim (DE)
(72) Erfinder: Schmidt, Uwe, Dipl.-Ing. (FH), 79650 Schopfheim (DE); Stähler, Dirk, 79725 Lauffenburg (DE)
(74) Vertreter: Hering, Hartmut, Dipl.-Ing.

(56) Entgegenhaltungen:
- DE-A- 2 012 788
- DE-B- 1 194 197
- DE-B- 1 230 765
- DE-C- 675 302
- US-A- 4 392 361
- US-A- 4 722 608
- US-A- 4 941 750
- US-A- 5 090 815

## Beschreibung

Die Erfindung betrifft eine Rührvorrichtung, insbesondere zum Mischen, Granulieren und Trocknen von Feststoffen, mit wenigstens einem Rührorgan mit Rührblättern, das zum Beispiel zwei Rührblätter aufweist, die mit einer motorisch antreibbaren Welle verbunden sind.

Die Rührvorrichtung kann auch zum Aufheizen und Abkühlen von Feststoffen verwendet werden, aber auch zur Ausführung von chemischen Reaktionen, zum Abdampfen von Lösungsmitteln, oder auch zur Verdampfungs- oder Kühlungskristallisation.

US 4,941,750 offenbart ein Rührorgan mit drei an einer antreibbaren Welle befestigten Rührblättern, die in einem Winkel in einem Bereich von 30° bis 70° bezüglich der Horizontalen von innen nach außen aufwärts geneigt sind. Die Rührblätter weisen die Form von halben Mondsicheln auf, die in einer Drehrichtung des Rührorgans bezüglich der radialen Richtung ruckwärts gekrümmt sind. Die Breite der Rührblätter nimmt von innen nach außen hin ab.

US 4,392,361 offenbart eine Vorrichtung zum Zubereiten von Fiscreme, umfassend ein Basisteil mit einer im wesentlichen zylindrischen Mischkammer, eine von unten in die Mischkammer hineinragende angetriebene Welle und zwei verschiedenen an der Welle befestigten Rührblättern. Das eine Ruhrblatt ist ein in sich im wesentlichen ebenes multifunktionelles Misch- und Rührblatt, das in einer Ausführungsform sowohl bezüglich einer Drehachse der Welle von unten innen nach oben außen unter einem Winkel geneigt als auch bezüglich einer tangentialen Richtung in Drehrichtung vorwarts unter einem Winkel nach außen geneigt angeordnet ist, und in einer anderen Ausfuhrungsform sich tangential bezüglich der Welle mit im wesentlichen konstanter Breite nach außen hin ersteckt und in Drehrichtung vorwärts ähnlich wie ein Schaufelblatt nach unten hin geneigt angeordnet ist, mit seiner Unterkante dicht über dem Boden der Mischkammer. Das andere Rührblatt ist ein Sctrabeblatt mit der Aufgabe, Mischgut von der Außenwand der Mischkammer weg nach innen zu transportieren. Das Schabeblatt weist einen inneren Bereich, der sich im wesentlichen radial nach außen hin mit einer im wesentlichen konstanten Breite erstreckt, und einen äußeren Schabenbereich, der in der einen Ausführungsform bezüglich des inneren Bereichs von innen nach außen aufwärts gekrümmt und in Drehrichtung nach vorne hin tordiert ist und der in der anderen Ausführungsform in Drehrichtung vorwärts abgewinkelt und geneigt ist.

US 4,722,608 offenbart eine Rührvorrichtung mit drei an einer angetriebenen Welle in Umlaufrichtung äquidistant angebrachten Rührblättern. Die Rührblätter erstrecken sich im wesentlichen in einer horizontalen Ebene radial von Innen nach außen, wobei die Breite über einen wesentlichen Teil nach außen hin abnimmt. Die Rührblätter sind in Drehrichtung vorwarts abwärts geneigt und in sich tordiert, wobei der Torsionswinkel von innen nach außen abnimmt An ihren äußeren Enden weisen die Rührblatter sich vertikal (parallel zur Welle) erstreckende Seitenblätter auf, die entweder in radialer Richtung relativ dünn und kreisbogenförmig ausgebildet oder in einem Freiwinkel zu der im wesentlichen zylindrischen Wand des Rührbehälters, in Drehrichtung ruckwärts von der Wand weg nach innen geneigt, angeordnet sind

DE 675 302 offenbart eine Rührvorrichtung mit einem geschlossenen axialsymmetnschen Rührbehälter, in den axial von oben eine angetriebene Welle eintaucht, die an ihrem unteren Ende Schlagarme aufweist, die sich von innen unten radial nach außen oben im wesentlichen eben und mit konstanter Breite erstrecken. Ferner tauchen in den Rührbehälter von oben exzentrisch angeordnete, höhenverstellbar und drehend angetriebene Stangen. An jeder Stange sind im wesentlichen flache, längliche Strombrecher befestigt, wobei die an der einen Stange angebrachten Strombrecher einen anderen Neigungswinkel bezüglich der Horizontalen aufweisen als die an der anderen Stange angebrachten Strombrecher.

US 5,090,815 offenbart eine Vorrichtung zum Mischen fliesbarer Matenalen mit einem mittels hydraulisch angetrieben Motoren höhenverstellbaren Rührgefaß mit einem schalenförmigen konvexen Bodenbereich und einem im wesentlichen zylindrischen oberen Bereich, einer von oben her axial in das Ruhrgefaß eintauchenden Welle, an deren unterem Ende drei in Umfangsrichtung äquidistant angebrachte Rührarme nach außen abstehen. Jeder Ruhrarm besteht aus einem kurzen inneren Bereich, der sich im wesentlichen radial nach außen erstreckt, und einem den wesentlichen Teil des Ruhrarms ausmachenden, tangential bezüglich der Welle ausgerichteten Bereich, der im Vergleich zum inneren Bereich in Drehrichtung bezüglich der radialen Richtung ruckwärts abgeknickt ist. Die Form der unteren Kante der Rührarme ist an die Form der Innenoberfläche des Bodenbereichs des Rührgefäßes angepasst An ihren äußeren Enden weisen die Rührarme vertikal nach oben (parallel zur Welle) abgeknickte Bereiche auf. Im oberen Bereich des Rührgefaßes kann eine Zusatzrührvorrichtung mit einer oberhalb des Rührgefäßes gelagerten, angetriebenen Welle mit Misch- bzw. Rührblättern an ihrem unteren Ende

Schließlich offenbart DE 2 012 788 ein Rührwerk zum Aufschmelzen von in der Form von Blöcken angelieferten Produkten, beispielsweise bituminöse oder ähnliche Substanzen. Das Rührwerk umfasst einen Behälter mit einem im wesentlichen zylindrischen, unten in einen konischen Boden übergehenden Heizmantel, einem Deckel mit einem Einfüllstutzen für die Blocke und einem Antrieb und einer Lagerung für eine nach unten in den Behälter ragende Rührwelle. In einem unteren Teilbereich der Rührwelle sind Rührarme normaler Bauart, insbesondere von unten innen nach oben außen in einer radialen Ebene abstehende Rührarme, und im oberen Bereich ein tellerartiges Rührteil mit darauf vorgesehenen Rippen vorgesehen. Die angelieferten Blöcke werden auf das tellerartige Rührteil aufgesetzt, wobei die Rippen zur seitlichen Begrenzung und Mitnahme der Blöcke dienen. Wenn das tellerartige Ruhrteil in Drehung versetzt wird, rutschen die Blöcke darauf durch die Fliehkraft radial nach außen und gegen den Heizmantel, so dass sie in einer dünnen Grenzfläche an ihrer Außenseite aufgeschmolzen werden

Aufgabe der vorliegenden Erfindung ist es, neben dem Erreichen einer Mischgüte und eines hohen inneren Wärmeübergangs, ein totraumfreies Mischen auch in einem unteren Bereich eines Rührbehälters zu ermoglichen.

Die Aufgabe wird gelöst durch eine Rührvorrichtung, insbesondere zum Mischen, Granulieren und Trocknen von Feststoffen in einem Rührbehälter, mit wenigstens einem Rührorgan mit Rührblättern, das zum Beispiel zwei Rührblätter aufweist, die mit einer motorisch antreibbaren Welle verbunden sind und die insbesondere eben ausgebildeten Rührblätter in einem Winkel α, der in einem Bereich von etwa 15° bis etwa 60° liegt, von innen nach außen aufwarts geneigt zur Horizontalen angeordnet sind wobei wenigstens eines der Rührblatter an seinem inneren Ende mit einem einen Bodenräumer bildenden Bodenblatt ausgerüstet ist.

Vorzugsweise weist das Rührorgan zwei Rührblätter auf.

Vorzugsweise sind die Rührblätter eben ausgebildet.

Vorzugsweise hat das Bodenblatt an seinem oberen Ende die größte und an seinem unteren Ende die geringste Breite.

Vorteilhafterweise ist das Bodenblatt schraubenlinienartig verwunden und in einem Winkel δ zur Horizontalen angestellt, wobei der Anstellwinkel δ von oben nach unten zunimmt und im Bereich von 5° bis etwa 55° liegt.

Zweckmäßigerweise hat der innere und der äußere Umfangsrand jedes Rührblattes elliptische Form.

Vorteilhafterweise hat jedes Rührblatt an seinem inneren Ende die geringsten und an seinem äußeren Ende die größte Breite.

Vorzugsweise ist jedes Rührblatt an seinem oberen, äußeren Ende mit einem insbesondere ebenen Seitenblatt ausgerüstet, wobei die Seitenblatter unter einem Neigungswinkel γ von etwa 1° bis etwa 30° zur Vertikalen angestellt sind. Femer haben die Seitenblätter zweckmäßigerweise einen Freiwinkel β von etwa 1° bis etwa 30° zur inneren Wand des Rührbehalters.

Vorzugsweise hat die vorlaufende Kante bzw. der vorlaufende Rand jedes Seitenblattes einen im wesentlichen konstanten Abstand zur zylindrischen Innenwand des Rührbehälters, wobei der Abstand zweckmäßigerweise etwa 5 bis 10 mm beträgt.

Wenigstens diese vorlaufende Kante jedes Seitenblattes hat vorteilhafter weise eine elliptische Form.

In weiterer Ausgestaltung der Erfindung kann oberhalb der Rührblatter ein vorzugsweise ebener Stromstörer eingebaut sein, dessen Unterkante in einem Winkel ∈ zur Horizontalen verläuft, der im Bereich von etwa 15° bis 60° liegt.

Zweckmäßigerweise ist der Stromstörer in einem Winkel *ψ*, der in einem Bereich von etwa 0° bis etwa 75° liegt, zu einer Radialen angestellt, die durch die Mittelachse der Rührwelle und durch die Mittelachse des Stromstörers geht.

Nach einer weiteren Ausführungsform der Erfindung kann oberhalb der Rührblätter wenigstens ein motorisch antreibbarer Zerhacker eingebaut sein, der an seinem Ende eine Mehrzahl von Messern trägt. Die Umfangsgeschwindigkeit des Zerhackers liegt zweckmäßigerweise über 15 m/sec.

Vorzugsweise besteht der Rührbehälter aus einem oberen zylindrischen Teil und einem sich daran anschließenden unteren kegelförmigen Bodenteil, wobei dessen Kegelwinkel im Bereich von etwa 60° bis etwa 120° liegt und insbesondere im wesentlichen 90° beträgt.

Vorteilhafterweise sind die Rührarme im wesentlichen im kegeligen Teil des Rührbehälters angeordnet.

Das Verhältnis der Höhen des kegeligen Teils zum zylindrischen Teil des Rührbehälters liegt vorteilhafterweise im Bereich von etwa 1:1 bis etwa 2:1.

Beispielsweise Ausführungsformen der Erfindung werden nachfolgend an Hand der Zeichnungen erläutert, in denen
- Fig. 1: schematisch eine Ansicht der erfindungsgemäßen Rührvorrichtung zeigt,
- Fig. 2: eine Draufsicht auf die Rührvorrichtung nach Figur 1 zeigt,
- Fig. 3 und 4: zeigen entsprechend eine Ansicht und eine Draufsicht auf eine weitere Ausführungsform der erfindungsgemäßen Rührvorrichtung,
- Fig. 5: zeigt schematisch noch eine Ausführungsform der erfindungsgemäßen Rührvorrichtung, und
- Fig. 6: zeigt eine Einzelheit der Anordnung eines Rührblattes mit dem zugehörigen Seitenblatt.

Figur 1 zeigt schematisch eine Rührvorrichtung 10 mit einem nur strichpunktiert angedeuteten Rührbehälter 12, der aus einem oberen zylindrischen Teil 14 und einem sich an diesen anschließenden unteren kegelförmigen Boden teil 16 gebildet ist.

Der zylindrische Teil 14 ist oben durch einen gewölbten Deckel 18 geschlossen, während am unteren Ende des kegeligen Bodenteils 16 ein Auslaß 20 ausgebildet ist.

Eine Antriebswelle 22 erstreckt sich von oben her durch den Deckel 18 hindurch nach unten in den Rührbehälter 12 hinein und an der Welle 22 sind mittels je eines Holmes 24 zwei Rührblätter 26 angebracht, welche im wesentlichen im kegeligen Bodenteil 16 des Rührbehälters 12 untergebracht sind und von innen unten nach außen oben in einem Winkel α zur Horizontalen verlaufen, der im Bereich von etwa 15° bis etwa 60° liegt.

Der Kegelwinkel des Bodenteils 16 des Rührbehälters 12 liegt in einem Bereich von etwa 60° bis etwa 120° und er beträgt vorzugsweise im wesentlichen 90°.

Der in der Beschreibung verwendete Begriff "vertikal" bezieht sich auf die Richtung der Mittelachse der Welle 22 und der Begriff "horizontal" bezieht sich auf alle Richtungen, die rechtwinklig zur Mittelachse der Welle 22 verlaufen.

Wenigstens bei einem der Rührblätter 26 schließt sich an sein unteres Ende ein einen Bodenräumer bildendes Bodenblatt 28 an, dessen oberes Ende 48 fest mit dem inneren, unteren Ende 44 des betreffenden Rührblattes 26 verbunden ist. (Figur 3)

Das Bodenblatt 28, dessen unteres Ende 50 sich bis in den Auslaß 20 hinein erstreckt, ist schraubenlinienartig verwunden und in einem Winkel δ zur Drehebene nach unten bzw. zur Horizontalen angestellt. Zumindest in der Nähe des anderen Endes 50 nimmt der Winkel 5 von oben nach unten zu und liegt im Bereich von etwa 5° bis etwa 55°.

Die Geometrie der Rührblätter 26 wird durch einen schrägen Schnitt durch einen Kegel erzeugt, so daß der innere Umfangsrand 40 und der äußere Umfangsrand 42 jedes Rührblattes 26 eine elliptische Form haben und die Rührblätter 26 selbst eben bleiben.

Die Breite der Rührblätter 26 nimmt von innen nach außen zu und jedes Rührblatt 26 hat an seinem inneren Ende 44 die geringste Breite und an seinem äußeren Ende 46 die größte Breite.

Die Breite des Bodenblattes 28 nimmt hingegen von oben nach unten ab und es hat daher seine größte Breite an seinem oberen Ende 48 und seine geringste Breite an seinem unteren Ende 50.

Mit jedem Rührblatt 26 ist an seinem oberen, äußeren Ende 46 ein Seitenblatt 30 fest verbunden. Die Seitenblätter sind eben und ihre Geometrie wird durch einen schrägen Schnitt durch einen Zylinder erzeugt, wobei wenigstens die vorlaufende Kante oder der vorlaufende Rand 52 der Seitenblätter 30 eine elliptische Form hat.

Die gegenüber den Rührblättern 26 nach oben abgeknickt ausgebildeten Seitenblätter 30 sind in einem Neigungswinkel γ zur Vertikalen nach außen angestellt, der im Bereich von etwa 1° bis etwa 30° liegt.

Bezüglich der Innenwand des Rührbehälters 12 haben die Seitenblätter 30 einen Freiwinkel β von etwa 1° bis etwa 30°, wie Figur 4 zeigt.

Dieser Winkel β wird wie folgt bestimmt.

Zwischen dem Mittelpunkt M der Welle 22 und dem Schnittpunkt P des Seitenblattes 30 mit dem Rührblatt 26 wird eine Linie 64 gezogen. Die Senkrechte 66 auf diese Linie 64 im Punkt P ist die Bezugslinie für den Winkel β, der sich zwischen dieser Senkrechten 66 und der Schnittlinie 68 zwischen dem Rührblatt 26 und dem Seitenblatt 30 erstreckt.

(Der Schnittpunkt P bezeichnet das in Drehrichtung D der Rührvorrichtung vordere Ende der Schnittlinie 68.)

Wie insbesondere Figur 6 zeigt, hat die vorlaufende Kante 52 jedes Seitenblattes 30 einen im wesentlichen konstanten Abstand 58 von etwa 5mm bis 10mm zur zylindrischen Innenwand 56 des Rührbehälters 12.

Die Figuren 3 und 4 zeigen Ausführungsformen, bei denen Hilfsgeräte in Form eines Stromstörers 32 und/oder eines Zerhackers 34 von oben her in den Rührbehälter 12 eingebaut sind.

Es kann, wie gesagt, ein Stromstörer 32 oder ein Zerhacker 34 oder es können gegebenenfalls auch beide Geräte verwendet werden.

Der vorzugsweise in Form einer ebenen Platte ausgebildete Stromstörer 32 ist vertikal von oben her in den Rührbehälter 12 eingebaut und hat, wie dargestellt, etwa V-förmige Gestalt, wobei seine untere Kante 60 einen Winkel ∈ zur Horizontalen bildet, der im Bereich von etwa 15° bis etwa 60° liegt.

Die Kante 60 verläuft von innen unten nach außen oben.

Wie Figur 4 zeigt, ist der Stromstörer 32 in Drehrichtung D in einem Winkel ψ zu einer Radialen 62 angestellt, der in einem Bereich von etwa 0° bis etwa 75° liegt.

Die Radiale 62 verläuft durch die Mittelachse der Welle 22 und durch die Mittelachse des Stromstörers 32. (Figur 4)

Der Zerhacker 34 ist ebenfalls von oben her durch den Deckel 18 in den Rührbehälter 12 eingeführt und taucht wie der Stromstörer 32 in das Rührgut ein, wie Figur 3 zeigt.

Der Zerhacker 34 besteht aus einer motorisch antreibbaren Welle 36, die an ihrem unteren Ende eine Mehrzahl von Messern 38 oder auch anderen geeigneten Werkzeugen trägt, durch die etwaige Klumpen im Rührgut zertrennt oder aufgelöst werden können.

Der nichtgezeigte Antrieb für den Zerhacker 34 ist auf dem Deckel 18 angebracht und die Welle 36 verläuft exzentrisch zwischen der Welle 22 und den Rührblättern 26.

Die Umfangsgeschwindigkeit des Zerhackers 34 liegt vorzugsweise über 15 m/sec, wodurch lokal sehr hohe Scherkräfte in das Produkt eingebracht werden können. Hierdurch werden vor allem schwer zufallende Klumpen und Knollen im Produkt zerteilt. An Stelle der Messer 38 können, wie vorstehend ausgeführt, auch andere Werkzeuge verwendet werden, um je nach den Produkteigenschaften mehr oder weniger Scherung im Produkt zu erzeugen.

Der Stromstörer 32 verringert die Rotationsbewegung im Rührgut, außerdem führt er größere Klumpen, die sich möglicherweise während einer Trocknung gebildet haben, den Rührblättern zu, wo sie zerteilt werden.

Wie die Figuren 1 und 3 zeigen, sind die Holme 24 am unteren Ende der Welle 22 und in der unteren Hälfte des kegelförmigen Bodenteils 16 angeordnet, um möglichst viel Freiraum für Einbauten, wie den Stromstörer 32 oder den Zerhacker 34, zu schaffen.

Wie Figur 5 zeigt, kann aber zusätzlich zu dem Holmpaar 24 und oberhalb des letzteren ein weiteres Holmpaar 54 zur Halterung der Rührblätter 26 an der Antriebswelle 22 im Bedarfsfalle vorgesehen werden.

### Die erfindungsgemäße Rührvorrichtung arbeitet wie folgt:

Bei Drehung der Rührblätter 26 in Drehrichtung D wird das Produkt längs der Wand des Rührbehälters schräg und dann axial nach oben gefördert und dann im Bereich der Produktoberfläche durch die Seitenblätter 30 zur Mitte transportiert. Im mittleren Bereich wird das Produkt dann durch den Massenfluß nach unten gezogen, wodurch eine großräumige, im wesentlichen totraumfreie Mischbewegung entsteht, die kurze Mischzeiten und hohe Wärmeübergänge gewährleistet. Die Umfangsgeschwindigkeit liegt so hoch, daß leicht zerfallende Klumpen und Knollen durch die Schubspannungen, welche durch die Rührblätter 26 erzeugt werden, aufgeschlossen werden. Mittelschwer zerfallende Klumpen können durch den Einbau eines oder mehrerer Stromstörer 32 zerlegt werden, während schwer zerfallende Klumpen durch den exzentrisch von oben her eingebauten Zerhacker 34 zerstört werden.

Das einen Bodenräumer bildende Bodenblatt 28 erlaubt ein totraumfreies Mischen im unteren Bereich des kegelförmigen Bodenteiles 16 oberhalb des nicht dargestellten Auslaßventiles. Der oben beschriebene nach unten zunehmende Anstellwinkel δ des Bodenblatts 28 dient dazu, eine gute Mischwirkung aufrecht zu erhalten, da diese bei gleichbleibendem Einstellwinkel nachlassen würde, weil die Umfangsgeschwindigkeit am Bodenblatt 28 zum Auslaßventil hin immer geringer wird. Der zunehmende Anstellwinkel δ kompensiert diesen Effekt und sorgt für eine totraumfreie Durchmischung des gesamten Behälters.

Der oben erwähnte enge Wandabstand der Seitenblätter 30 zur Innenwand des Rührbehälters 12 verhindert mindestens im wesentlichen Wandbeläge und Krustenbildung und gewährleistet damit gute Wärmeübergangskoeffizienten.

Die erfindungsgemäße Rührvorrichtung eignet sich deshalb nicht nur für rieselfähige Produkte, sondern auch für teigige und bei der Trocknung Knollen bildende Produkte, wie sie beispielsweise in der pharmazeutischen Industrie auftreten.

Die erfindungsgemäße Rührvorrichtung ermöglicht eine hohe Mischgüte durch vollständige Produktumwälzung. Sie ermöglicht damit einen hohen inneren Wärmeübergang und ein gleichmäßiges Temperaturprofil und damit eine große Oberflächenerneuerung und einen guten Abtransport ohne Rekondensation im kühleren Produkt. Die hohe Wärmeübergangsfläche führt zu kürzeren Trocknungszeiten und Kühlzeiten. Die Rührblätter ermöglichen insbesondere in Verbindung mit Stromstörern und Zerhackern eine gute Grobzerkleinerung und einen schnellen und leichteren Zerfall von Klumpen und Knollen.

Es können somit auch Agglomerate dispergiert oder Granulate erzeugt werden, ebenso können teigige oder wachsige Massen umgewälzt werden. Infolge der höheren Blattanstellwinkel wird eine gute quantitative Entleerung erreicht und es können Ablagerungen und Krustenbildungen weitgehend vermieden werden. Der kegelige Bodenteil erlaubt ein gutes Abfließen des trockenen Produktes.

Da die Antriebswelle 22 von oben her fliegend eingebaut ist, sind keine Lager oder Dichtungen im Produktbereich erforderlich.

## Patentansprüche

1. Rührvorrichtung (10), insbesondere zum Mischen, Granulieren und Trocknen von Feststoffen in einem Rührbehälter (12), mit wenigstens einem Rührorgan mit Rührblättern, das zum Beispiel zwei Rührblätter (26) aufweist, die mit einer motorisch antreibbaren Welle (22) verbunden sind, und die insbesondere eben ausgebildeten Rührblätter in einem Winkel α, der in einem Bereich von etwa 15° bis etwa 60° liegt, von innen nach außen aufwärts geneigt zur Horizontalen angeordnet sind, **dadurch gekennzeichnet, daß** wenigstens eines der Rührblätter (26) an seinem inneren Ende (44) mit einem einen Bodenräumer bildenden Bodenblatt (28) ausgerüstet ist.

2. Rührvorrichtung nach Anspruch 1, **dadurch gekennzeichnet, daß** das Bodenblatt (28) an seinem oberen Ende (48) die größte und an seinem unteren Ende (50) die geringste Breite aufweist.

3. Rührvorrichtung nach Anspruch 1 oder 2, **dadurch gekennzeichnet, daß** das Bodenblatt (28) schraubenlinienartig verwunden ist.

4. Rührvorrichtung nach einem der Ansprüche 1 bis 3, **dadurch gekennzeichnet, daß** das Bodenblatt (28) in einem Winkel δ zur Horizontalen nach unten geneigt angestellt ist und daß der Anstellwinkel δ im Bereich von etwa 5° bis etwa 55° liegt.

5. Rührvorrichtung nach einem der vorhergehenden Ansprüche, **dadurch gekennzeichnet, daß** der innere (40) und der äußere Umfangsrand (42) jedes Rührblattes (26) eine elliptische Form hat.

6. Rührvorrichtung nach einem der vorhergehenden Ansprüche, **dadurch gekennzeichnet, daß** jedes Rührblatt (26) an seinem inneren Ende (44) die geringste und an seinem äußeren Ende (46) die größte Breite hat.

7. Rührvorrichtung nach einem der vorhergehenden Ansprüche, **dadurch gekennzeichnet, daß** das Rührorgan zwei Rührblatt (26) aufweist.

8. Rührvorrichtung nach einem der vorhergehenden Ansprüche, **dadurch gekennzeichnet, daß** die Rührblätter (26) eben ausgebildet sind.

9. Rührvorrichtung nach einem der vorhergehenden Ansprüche, **dadurch gekennzeichnet, daß** jedes Rührblatt (26) an seinem oberen äußeren Ende (46) mit einem insbesondere ebenen Seitenblatt (30) ausgerüstet ist und die Seitenblätter unter einem Neigungswinkel γ von etwa 1° bis etwa 30° zur Vertikalen nach außen angestellt sind.

10. Rührvorrichtung nach Anspruch 9, **dadurch gekennzeichnet, daß** die Seitenblätter (30) in einem Freiwinkel β von etwa 1° bis etwa 30° zur Wand des Rührbehälters (12) angestellt sind.

11. Rührvorrichtung nach Anspruch 9 oder 10, **dadurch gekennzeichnet, daß** die vorlaufende Kante (52) jedes Seitenblattes (30) einen im wesentlichen konstanten Abstand (58) zur zylindrischen Wand des Rührbehälters (12) hat.

12. Rührvorrichtung nach Anspruch 11, **dadurch gekennzeichnet, daß** der Abstand (58) etwa 5 mm bis 10 mm beträgt.

13. Rührvorrichtung nach Anspruch 11, **dadurch gekennzeichnet, daß** wenigstens die vorlaufende Kante (52) jedes Seitenblattes (30) eine elliptische Form hat.

14. Rührvorrichtung nach einem der vorhergehenden Ansprüche, **dadurch gekennzeichnet, daß** oberhalb der Rührblätter (26) wenigstens ein insbesondere ebener Stromstörer (32) eingebaut ist, dessen Unterkante (60) in einem Winkel ε zur Horizontalen verläuft, der im Bereich von etwa 15° bis etwa 60° liegt.

15. Rührvorrichtung nach Anspruch 14, **dadurch gekennzeichnet, daß** der Stromstörer (32) in Drehrichtung D in einem Winkel Ψ, der in einem Bereich von etwa 0° bis etwa 75° liegt, zu einer Radialen (62) angestellt ist, die durch die Mittelachse der Welle (22) und durch die Mittelachse des Stromstörers (32) geht.

16. Rührvorrichtung nach einem der vorhergehenden Ansprüche, **dadurch gekennzeichnet, daß** oberhalb der Rührblätter (26) wenigstens ein motorisch antreibbarer Zerhacker (34) eingebaut ist, der an seinem Ende eine Mehrzahl von Messern (38) trägt.

17. Rührvorrichtung nach Anspruch 16, **dadurch gekennzeichnet, daß** die Umfangsgeschwindigkeit des Zerhackers (34) wenn in Betrieb über 15 m/sec liegt.

18. Rührvorrichtung nach einem der vorhergehenden Ansprüche, **dadurch gekennzeichnet, daß** der Rührbehälter (12) aus einem oberen zylindrischen Teil (14) und einem sich an diesen anschließenden unteren kegelförmigen Bodenteil (16) gebildet ist.

19. Rührvorrichtung nach Anspruch 18, **dadurch gekennzeichnet, daß** der Kegelwinkel des kegelförmigen Bodenteils im Bereich von etwa 60° bis 120° liegt.

20. Rührvorrichtung nach Anspruch 18 oder 19, **dadurch gekennzeichnet, daß** das Verhältnis der Höhen des kegelförmigen Bodenteils (16) zum zylindrischen Teil (14) im Bereich von etwa 1:1 bis etwa 2:1 liegt.

21. Rührvorrichtung nach einem der Ansprüche 18 bis 20, **dadurch gekennzeichnet, daß** die Rührblätter (26) im wesentlichen im kegelförmigen Bodenteil (16) des Rührbehälters (12) eingebaut sind.

## Claims

1. Mixing device (10), in particular for mixing, granulating and drying solid materials in a mixing tank (12), having at least one mixing element with blades, having for example two blades (26) which are connected to a motor-drivable shaft (22) and the blades of substantially flat construction are arranged slanting upwards from inside outwards at an angle α which lies in the range from about 15° to about 60° to the horizontal, **characterised in that** at least one of the blades (26) has at its inner end (44) a bottom blade (28) which forms a bottom scraper.

2. Mixing device according to Claim 1, **characterised in that** the bottom scraper (28) is widest at its upper end (48) and least wide at its lower end (50).

3. Mixing device according to Claim 1 or 2, **characterised in that** the bottom scraper (28) has a helical twist.

4. Mixing device according to one of Claims 1 to 3, **characterised in that** the bottom scraper (28) is set inclined downward at an angle δ to the horizontal and that the angle of incidence δ lies in the range from about 5° to about 55°.

5. Mixing device according to one of the foregoing Claims, **characterised in that** the inner (40) and outer edges (42) of each blade (26) are elliptical in shape.

6. Mixing device according to one of the foregoing Claims, **characterised in that** each blade (26) is least wide at its inner end (44) and widest at its outer end (46).

7. Mixing device according to one of the foregoing Claims, **characterised in that** the mixing element has two blade¹ (26).

8. Mixing device according to one of the foregoing Claims, **characterised in that** the blades (26) are of flat construction.

9. Mixing device according to one of the foregoing Claims, **characterised in that** each blade (26) is furnished at its upper outer end (46) with a side blade (30), in particular a flat one, and the side blades are set at an outward inclination angle γ of about 1° to about 30° to the vertical.

10. Mixing device according to Claim 9, **characterised in that** the side blades (30) are set at a clearance angle β of about 1° to about 30° to the wall of the mixing tank (12).

11. Mixing device according to Claim 9 or 10, **characterised in that** the leading edge (52) of each side blade (30) has a substantially constant separation distance (58) from the cylindrical wall of the mixing tank (12).

12. Mixing device according to Claim 11, **characterised in that** the separation distance (58) is about 5 mm to 10 mm.

13. Mixing device according to Claim 11, **characterised in that** at least the leading edge (52) of each side blade (30) is elliptical in shape.

14. Mixing device according to one of the foregoing Claims, **characterised in that** above the blades (26) at least one baffle (32), in particular a flat one, is fitted whose lower edge (60) runs at an angle ε to the horizontal, this angle being in the range from about 15° to about 60°.

15. Mixing device according to Claim 14, **characterised in that** in the direction of rotation D the baffle (32) is set at an angle Ψ which lies in the range from about 0° to about 75° to a radial (62) passing through the centre axis of the shaft (22) and the centre axis of the baffle (32).

16. Mixing device according to one of the foregoing Claims, **characterised in that** above the blades (26) at least one motor-operable chopper (34) is incorporated which has at its end a plurality of cutting blades (38).

17. Mixing device according to Claim 16, **characterised in that** the circumferential speed of the chopper (34) When in operation is over 15 m/sec.

18. Mixing device according to one of the foregoing Claims, **characterised in that** the mixing tank (12) consists of an upper cylindrical section (14) and a lower tapering base section (16).

19. Mixing device according to Claim 18, **characterised in that** the angle of taper of the tapering base section (16) lies in the range from about 60° to 120°.

20. Mixing device according to Claim 18 or 19, **characterised in that** the ratio of the height of the tapering base section (16) to that of the cylindrical section (14) lies in the range from about 1:1 to about 2:1.

21. Mixing device according to one of Claims 18 to 20, **characterised in that** the blades (26) are fitted mainly in the tapering base section (16) of the mixing tank (12).

## Revendications

1. Dispositif mélangeur (10) en particulier pour mélanger, granuler et sécher des matières solides dans une cuve mélangeuse (12) comportant un organe mélangeur au moins avec des palettes d'agitation, par exemple deux palettes d'agitation (26), qui sont reliées à un arbre (22) pouvant être entraîné par un moteur, les palettes d'agitation, qui sont en particulier conçues planes, étant disposées de manière à former un angle α, qui se situe dans une plage allant de 15° environ à 60° et qui sont inclinées par rapport à l'horizontale, de l'intérieur en bas vers l'extérieur en haut, **caractérisé en ce qu'**une des palettes d'agitation (26) au moins est équipée à son extrémité intérieure (44) d'une palette de fond (28), qui forme un racloir.

2. Dispositif mélangeur suivant la revendication 1, **caractérisé en ce que** la palette de fond (28) présente à son extrémité supérieure (48) la plus grande largeur et à son extrémité inférieure (50) la plus petite largeur.

3. Dispositif mélangeur suivant les revendications 1 ou 2, **caractérisé en ce que** la palette de fond (28) est tordue en forme hélicoïdale.

4. Dispositif mélangeur suivant une des revendications 1 à 3, **caractérisé en ce que** la palette de fond (28) est mise en place de manière qu'elle soit inclinée vers le bas en formant un angle δ avec l'horizontale et **en ce que** l'angle de mise en place δ se situe dans une plage comprise entre 5° et 55° environ.

5. Dispositif mélangeur suivant une des revendications précédentes, **caractérisé en ce que** les bords périphérique interne (40) et externe (42) de chaque palette d'agitation (26) présentent une forme elliptique.

6. Dispositif mélangeur suivant une des revendications précédentes, **caractérisé en ce que** chaque palette d'agitation (26) présente à son extrémité interne (44) la largeur la plus petite et à son extrémité extérieure (46) la largeur la plus grande.

7. Dispositif mélangeur suivant une des revendications précédentes, **caractérisé en ce que** l'organe agitateur présente deux palettes agitatrices (26).

8. Dispositif mélangeur suivant une des revendications précédentes, **caractérisé en ce que** les palettes agitatrices (26) sont conçues planes.

9. Dispositif mélangeur suivant une des revendications précédentes, **caractérisé en ce que** chaque palette agitatrice (26) est équipée à son extrémité extérieure supérieure (46) d'une palette latérale (30), qui est en particulier plane, et que les palettes latérales sont mises en place de manière à former vers l'extérieur un angle d'inclinaison γ compris entre 1° et 30° environ par rapport à la verticale.

10. Dispositif mélangeur suivant la revendication 9, **caractérisé en ce que** les palettes latérales (30) sont mises en place de manière à former un angle de dépouille β compris entre 1° à 30° environ par rapport à la paroi de la cuve mélangeuse (12).

11. Dispositif mélangeur suivant la revendication 9 ou 10, **caractérisé en ce que** l'arête amorce (52) de chaque palette latérale (30) présente un écart (58) essentiellement constant par rapport à la paroi cylindrique de la cuve mélangeuse (12).

12. Dispositif mélangeur suivant la revendication 11, **caractérisé en ce que** l'écart (58) est compris entre 5 et 10 mm environ.

13. Dispositif mélangeur suivant la revendication 11, **caractérisé en ce qu'**au moins l'arête amorce (52) de chaque palette latérale (30) présente une forme elliptique.

14. Dispositif mélangeur suivant une des revendications précédentes, **caractérisé en ce qu'**au-dessus des palettes agitatrices (26) est incorporé au moins un perturbateur de courant (32), qui est en particulier plan et dont l'arête inférieure (60) s'étend de manière à former un angle ε avec l'horizontal, qui est compris dans une plage allant de 15° environ à 60° environ.

15. Dispositif mélangeur suivant la revendication 14, **caractérisé en ce que** le perturbateur de courant (32) est mis en place dans le sens de rotation D, de manière à former un angle Ψ, qui se situe dans une plage allant de 0° environ à 75° environ, avec une radiale (62), qui traverse l'axe médian de l'arbre (22) et l'axe médian du perturbateur de courant (32).

16. Dispositif mélangeur suivant une des revendications précédentes, **caractérisé en ce qu'**au-dessus des palettes agitatrices (26) est incorporé un hachoir (34) pouvant être entraîné par moteur, qui porte plusieurs couteaux (38) à son extrémité.

17. Dispositif mélangeur suivant la revendication 16, **caractérisé en ce que** la vitesse périphérique du hachoir (34) est supérieure à 15 m/sec lorsqu'il est en service.

18. Dispositif mélangeur suivant une des revendications précédentes, **caractérisé en ce que** la cuve mélangeuse (12) est formée d'une partie supérieure cylindrique (14) à laquelle se rattache une partie conique (16) qui constitue le fond.

19. Dispositif mélangeur suivant la revendication 18, **caractérisé en ce que** l'angle de cône de la partie conique constituant le fond se situe dans une plage allant de 60° à 120° environ.

20. Dispositif mélangeur suivant les revendications 18 ou 19, **caractérisé en ce que** la proportion des hauteurs de la partie conique (16) constituant le fond par rapport à la partie cylindrique (14) se situe dans la plage allant de 1 pour 1 environ à 2 pour 1 environ.

21. Dispositif mélangeur suivant une des revendications 18 à 20, **caractérisé en ce que** les palettes agitatrices (26) sont incorporées essentiellement dans la partie conique (16) constituant le fond de la cuve mélangeuse (12).
